# EUROPÄISCHE PATENTANMELDUNG

(11) **EP 4 596 470 A1**
(43) Veröffentlichungstag der Anmeldung: **06.08.2025**
(21) Anmeldenummer: 24211402.3
(22) Anmeldetag: 07.11.2024
(51) Int. Cl.: B65H 5/10, B65H 5/14, B41J 3/413, B41J 13/08, B41J 13/00, B41F 21/12, B41F 21/08, B41F 17/24

(54) **MASCHINENANORDNUNG MIT EINER BLECHDRUCKMASCHINE UND MIT EINER DER BLECHDRUCKMASCHINE MINDESTENS EINE BLECHTAFEL ZUFÜHRENDEN FÖRDEREINRICHTUNG SOWIE MIT EINEM DIE BETREFFENDE BLECHTAFEL BEREITSTELLENDEN BLECHTAFELANLEGER**

(30) Priorität: 01.02.2024 DE 102024102883
(71) Anmelder: Koenig & Bauer AG, 97080 Würzburg (DE)
(72) Erfinder: Gericke, Stephan, 73760 Ostfildern (DE); Amann, Florian, 74392 Freudental (DE)
(74) Vertreter: Koenig & Bauer AG

(57) **Zusammenfassung**

Die Erfindung betrifft eine Maschinenanordnung mit einer Blechdruckmaschine (02) und mit einer der Blechdruckmaschine (02) mindestens eine Blechtafel (01) zuführenden Fördereinrichtung (11) sowie mit einem die Blechtafel (01) bereitstellenden Blechtafelanleger (01), wobei der Blechtafelanleger (03) die Blechtafel (01) auf einer ersten Transporteinrichtung (04) liegend entlang einer linearen ersten Transportstrecke abgebend ausgebildet ist, wobei die Blechdruckmaschine (02) eine zweite Transporteinrichtung (06) aufweist, wobei diese zweite Transporteinrichtung (06) die zu bedruckende Blechtafel (01) liegend entlang einer linearen zweiten Transportstrecke einem Druckwerk (07) der Blechdruckmaschine (02) zuführend ausgebildet ist, wobei die erste Transportstrecke und die zweite Transportstrecke in einem Abstand (A) parallel zueinander angeordnet sind, wobei die Fördereinrichtung (11) die zu bedruckende Blechtafel (01) liegend von der ersten Transportstrecke zur zweiten Transportstrecke transportierend ausgebildet ist, wobei die Fördereinrichtung (11) eine Greiferleiste (12) mit zwei beabstandet voneinander angeordneten Anlegemarken (13) und eine zwischen den beiden Anlegemarken (13) angeordnete Fixiereinrichtung (14) aufweist und derart ausgebildet ist, dass sie eine mit ihrer Vorderkante mit den Anlegemarken (13) in einem Berührungskontakt stehende fixierte Blechtafel (01) von der ersten zur zweiten Transportstrecke transportiert.

## Beschreibung

Die Erfindung betrifft eine Maschinenanordnung mit einer Blechdruckmaschine und mit einer der Blechdruckmaschine mindestens eine Blechtafel zuführenden Fördereinrichtung sowie mit einem die betreffende Blechtafel bereitstellenden Blechtafelanleger gemäß dem Oberbegriff des Anspruches 1.

Durch die nachveröffentlichte DE 10 2023 110 016 B3 ist eine Förderanlage für einen liegenden Transport von Blechtafeln bekannt, aufweisend eine Steuereinheit, wobei diese Förderanlage in einer Transportebene eine erste lineare Transportstrecke und mindestens eine zweite lineare Transportstrecke aufweist, wobei jede der zweiten Transportstrecken mindestens einen Transportriemen für den Transport der Blechtafeln aufweist, wobei die erste Transportstrecke als eine tischförmige Transporteinrichtung ausgebildet ist und in der Transportebene der Blechtafeln eine ebene Platte aufweist, wobei diese Platte in einem sich längs zur Transportrichtung der Blechtafeln erstreckenden streifenförmig ausgebildeten Mittenbereich mindestens einen Transportriemen und an beiden Seiten dieses Mittenbereichs jeweils einen riemenfreien Randbereich aufweist, wobei die mindestens eine zweite Transportstrecke in der Transportebene rechtwinklig zur ersten Transportstrecke angeordnet ist, wobei die Platte der die erste Transportstrecke bildenden Transporteinrichtung in dem der jeweiligen zweiten Transportstrecke zugewandten Randbereich mindestens eine sich quer zur Transportrichtung der Blechtafeln geradlinig erstreckende Aussparung aufweist, wobei jede dieser Aussparungen jeweils mit einem der Transportriemen der jeweiligen zweiten Transportstrecke in einer Flucht angeordnet ist, wobei jeder mit der betreffenden Aussparung fluchtende Transportriemen der jeweiligen zweiten Transportstrecke sich in die betreffende Aussparung erstreckend angeordnet ist.

Durch die DE 10 2019 118 647 B3 ist eine mehrere verschiedene Maschineneinheiten aufweisende Produktionslinie zur Bearbeitung von Blechtafeln bekannt, wobei ein Transportweg der Blechtafeln durch diese Produktionslinie linear ausgebildet ist, wobei als Maschineneinheiten in Transportrichtung zu bearbeitender Blechtafeln aufeinanderfolgend eine Blechdruckmaschine und/oder eine Lackiermaschine und/oder eine Beladestation und/oder ein Trockner und/oder eine Entladestation vorgesehen sind, wobei mindestens zwei Maschineneinheiten jeweils mindestens eine Transporteinrichtung zum Transportieren mindestens einer jeweils einzeln auf einer Transportebene aufliegenden Blechtafel aufweisen.

Durch die DE 10 2021 129 341 B3 ist eine Produktionslinie zur Bearbeitung von Blechtafeln bekannt, aufweisend eine Blechdruckmaschine und/oder eine Lackiermaschine, wobei die Blechtafeln mittels Transportriemen aufweisender Transporteinrichtungen entlang eines linearen Transportweges transportiert werden.

Durch die DE 37 11 584 A1 ist eine Vorrichtung zum Querabfördern von Stapeln aus blattförmigem Material bekannt, insbesondere von Papierstapeln, die von einem Zuförderer zugeführt und auf einen im Wesentlichen in einem rechten Winkel zum Zuförderer verlaufenden Abförderer überführt werden, wobei ein die Papierstapel einerseits vom Zuförderer übernehmender und andererseits an den Abförderer übergebender, diskontinuierlich antreibbarer Überführungsförderer vorgesehen ist, welcher mit in einer Stillstandsphase die Auflagefläche der Papierstapel beaufschlagenden Blasluftmitteln ausgestattet ist.

Durch die US 4,324,522 A ist eine Maschine zur Handhabung von Metallblechen bekannt, die durch einen Bandzuführförderer mit einer Bandspannanordnung und einer Halterung gekennzeichnet ist, wobei die Halterung es ermöglicht, die Bandelemente seitlich von der Maschine zum Austausch leicht zu entfernen, wobei vorderen Endabschnitten in ihrer Betriebsstellung ein Schwenken zwischen zwei verschiedenen Ebenen ermöglicht wird, wobei die normale angehobene Position den Vorschub der Bleche über ein schwenkbares Tor zu einem horizontalen Übertragsförderer ermöglicht, wobei der Übertragsförderer die Bleche über einen Ausschuss-Stapelbereich zur Ablage in einem oder mehreren nach vorne beabstandeten Stapelbereichen befördert, und wobei die abgesenkte Position eines Endabschnitts des Förderers es ermöglicht, dass Bleche zu einem nach unten und vorne geneigten Förderer transportiert werden können, der zu einem Ausschuss-Stapelbereich führt, wobei das schwenkbare Tor in abgesenkter Position dazu dient, die Lücke zwischen dem Auslassende des Zufuhrförderers und dem Eingangsende des Übertragsförderer zu überbrücken und wobei das Tor in der angehobenen Position den Spalt öffnet und den Zugang zum geneigten Ausschussförderer ermöglicht, wenn der Endabschnitt des Zufuhrförderers in die abgesenkte Position geschwenkt wird.

Der Erfindung liegt die Aufgabe zugrunde, eine Maschinenanordnung mit einer Blechdruckmaschine und mit einer der Blechdruckmaschine mindestens eine Blechtafel zuführenden Fördereinrichtung sowie mit einem die betreffende Blechtafel bereitstellenden Blechtafelanleger zu schaffen, wobei eine Anlagegenauigkeit der zu bedruckenden Blechtafel an eine diese Blechtafel zu einem Druckwerk der Blechdruckmaschine transportierende Transporteinrichtung verbessert wird.

Die Aufgabe wird erfindungsgemäß durch die Merkmale des Anspruches 1 gelöst. Die abhängigen Ansprüche betreffen vorteilhafte Ausgestaltungen und/oder Weiterbildungen der gefundenen Lösung.

Die mit der Erfindung erzielbaren Vorteile bestehen insbesondere darin, dass eine Anlagegenauigkeit der zu bedruckenden Blechtafel an eine diese Blechtafel zu einem Druckwerk der Blechdruckmaschine transportierende Transporteinrichtung und damit zu einer Druckposition dieses Druckwerks im Vergleich z. B. zu einer mit Sauggreifern erzielbaren Anlagegenauigkeit verbessert wird. Denn Sauggreifer lassen beim Transport immer eine gewisse Lageverschiebung der zu bedruckenden Blechtafel zu, was mit der erfindungsgemäß vorgeschlagenen Lösung jedoch vermieden wird. Weitere Vorteile sind aus der folgenden Beschreibung ersichtlich.

Ein Ausführungsbeispiel der Erfindung ist in den Zeichnungen dargestellt und wird im Folgenden näher beschrieben.

Es zeigen:
- Fig. 1: eine Maschinenanordnung mit einer Blechdruckmaschine und mit einer mindestens eine Blechtafel der Blechdruckmaschine zuführenden Fördereinrichtung sowie mit einem die betreffende Blechtafel bereitstellenden Blechtafelanleger;
- Fig. 2: eine Greiferleiste der Fördereinrichtung mit zwei Anlegemarken und einer Fixiereinrichtung;
- Fig. 3: die Greiferleiste der Fig. 2 an einer Linearführung.

Fig. 1 zeigt in einer perspektivischen Darstellung beispielhaft eine Maschinenanordnung mit einer Blechdruckmaschine 02 und mit einer mindestens eine Blechtafel 01 der Blechdruckmaschine 02 zuführenden Fördereinrichtung 11 sowie mit einem die betreffende Blechtafel 01 bereitstellenden Blechtafelanleger 03. Dabei ist der Blechtafelanleger 03 die betreffende in einem rechteckigen Format ausgebildete Blechtafel 01 auf einer ersten Transporteinrichtung 04 liegend entlang einer linearen ersten Transportstrecke an die Fördereinrichtung 11 abgebend ausgebildet. Der Blechtafelanleger 03 ist mit z. B. mindestens einem Stapel von insbesondere unbedruckten Blechtafeln 01 bestückt, wobei der Blechtafelanleger 03 vorzugsweise maschinell programmgesteuert die Blechtafeln 01 mit einer Greifeinrichtung einzeln von dem betreffenden Stapel nimmt und sequentiell auf der z. B. mindestens einen umlaufenden Saugriemen aufweisenden ersten Transporteinrichtung 04 ablegt. Auch die Blechdruckmaschine 02 weist eine Transporteinrichtung 06 auf, wobei diese Transporteinrichtung 06 im Kontext der vorgeschlagenen Maschinenanordnung im Folgenden als eine zweite Transporteinrichtung 06 bezeichnet wird. Diese zweite Transporteinrichtung 06 ist z. B. als ein in einer bestimmten Richtung, d. h. in einer Transportrichtung T umlaufendes Transportband, vorzugsweise als ein Saugband ausgebildet, wobei die Transportrichtung T der zweiten Transporteinrichtung 06 derart festgelegt ist, dass sie nach einer Übernahme einer zu bedruckenden Blechtafel 01 von der der zweiten Transporteinrichtung 06 vorgeordneten Fördereinrichtung 11 diese Blechtafel 01 liegend entlang einer linearen zweiten Transportstrecke mindestens einem Druckwerk 07 der Blechdruckmaschine 02 zuführt. Die erste Transportstrecke und die zweite Transportstrecke sind in einem Abstand A parallel zueinander angeordnet. Somit ist der Blechtafelanleger 03 in dieser Maschinenanordnung längsseitig zur Blechdruckmaschine 02 angeordnet.

Die Fördereinrichtung 11 ist z. B. als ein vorzugsweise mehrere Teilbereiche aufweisender Fördertisch ausgebildet, wobei diese Teilbereiche eine Gesamtfläche des Fördertisches in Spalten und/oder Zeilen angeordnete Felder unterteilen. Die betreffende zu bedruckende Blechtafel 01 wird von der ersten Transporteinrichtung 04 in einen der Teilbereiche des Fördertisches übernommen und dann liegend von der ersten Transportstrecke zur zweiten Transportstrecke transportiert. Die Fördereinrichtung 11 übergibt somit die betreffende zu bedruckende Blechtafel 01 an die zweite Transporteinrichtung 06 und überbrückt dabei transporttechnisch den Abstand A zwischen der ersten Transportstrecke und der zweiten Transportstrecke, indem diese Fördereinrichtung 11 die betreffende zu bedruckende Blechtafel 01 quer zu den beiden vorgenannten Transportstrecken fördert. Die Fördereinrichtung 11 fördert die betreffende zu bedruckende Blechtafel 01 zur Überbrückung des Abstandes A zwischen den beiden vorgenannten Transportstrecken entlang eines vorzugsweise linearen Transportweges z. B. über eine in jedem der Teilbereiche des Fördertisches ausgebildete Gleitfläche oder auf vorzugsweise mehreren parallel zueinander angeordneten jeweils mit mindestens einer Reihe von in Transportrichtung aufeinanderfolgenden Rollen besetzten Schienen. Um die Gleitreibung beim Transport der betreffenden zu bedruckenden Blechtafel 01 quer zu den beiden vorgenannten Transportstrecken zu minimieren, kann die betreffende Gleitfläche z. B. von einem dort ausgebildeten die betreffende Blechtafel 01 tragenden Luftpolster unterstützt sein, wobei diese Luftpolster vorzugsweise in jedem der Teilbereiche des Fördertisches insbesondere durch eine Anordnung von mehreren den Transport der betreffenden Blechtafel 01 in Transportrichtung unterstützenden Venturi-Düsen erzeugt sind.

Erfindungsgemäß weist die Fördereinrichtung 11 zumindest eine Greiferleiste 12 mit zwei beabstandet voneinander angeordneten Anlegemarken 13 und eine zwischen den beiden Anlegemarken 13 angeordnete Fixiereinrichtung 14 jeweils für die von der ersten Transportstrecke zur zweiten Transportstrecke zu transportierende Blechtafel 01 auf. Wie aus der Fig. 2 ersichtlich ist, sind die beiden Anlegemarken 13 vorzugsweise jeweils als ein vertikal senkrecht zur ersten Transportstrecke stehender Anschlag ausgebildet, wobei die zu transportierende Blechtafel 01 von der zum Blechtafelanleger 03 gehörenden ersten Transporteinrichtung 04 bis zu einem Anschlagen ihrer Vorderkante an den beiden Anlegemarken 13 transportiert wird. Die Vorderkante der zu bedruckenden Blechtafel 01 ist üblicherweise ihre Referenzkante, auf die sich Druckpositionen für ein mittels des Druckwerks 07 der Blechdruckmaschine 02 zu erstellendes Druckbild beziehen. Die Vorderkante der zu bedruckenden Blechtafel 01 ist damit i. d. R. in Transportrichtung T der von der zur Blechdruckmaschine 02 gehörenden zweiten Transporteinrichtung 06 zu transportierenden Blechtafel 01 gerichtet.

Im Betriebszustand des Anschlagens der Vorderkante der zu transportierenden Blechtafel 01 an den beiden Anlegemarken 13 ist die Fixiereinrichtung 14 der Greiferleiste 12 geöffnet. Nachdem die Vorderkante der zu transportierenden Blechtafel 01 an den beiden Anlegemarken 13 angeschlagen hat, wird die auf die Vorderkante der zu transportierenden Blechtafel 01 wirkende Fixiereinrichtung 14 der Greiferleiste 12 geschlossen, so dass die zu transportierende Blechtafel 01 an ihrer Vorderkante fixiert wird bzw. fixiert ist. Die Fixiereinrichtung 14 der Greiferleiste 12 ist vorzugsweise als eine von einer Steuereinheit in eine geöffnete Betriebsstellung oder in eine geschlossene Betriebsstellung geschaltete oder zumindest schaltbare Klemmeinrichtung ausgebildet. Nachdem die zu transportierende Blechtafel 01 an ihrer Vorderkante fixiert ist, wird diese Blechtafel 01 vorzugsweise ausgelöst durch eine Anforderung von der Blechdruckmaschine 02 von der Fördereinrichtung 11 der zur Blechdruckmaschine 02 gehörenden zweiten Transporteinrichtung 06 zugeführt und an diese zweite Transporteinrichtung 06 übergeben, wobei nach erfolgter Übergabe der betreffenden Blechtafel 01 deren Fixierung gelöst wird, indem die Fixiereinrichtung 14 der Greiferleiste 12 in ihre geöffnete Betriebsstellung versetzt wird. Die beiden Anlegemarken 13 können in der Ebene der zu fördernden Blechtafel 01 innerhalb eines insbesondere konstruktiv festgelegten Bereichs in ihrer jeweiligen Position z. B. variabel einstellbar ausgebildet sein.

Das mindestens eine Druckwerk 07 der Blechdruckmaschine 02, welches die betreffende von der zweiten Transporteinrichtung 06 transportierte Blechtafel 01 bedruckt, ist z. B. als ein Digitaldruckwerk, vorzugsweise als ein Tintenstrahldruckwerk, insbesondere als ein in einem Inkjetdruckverfahren druckendes Druckwerk ausgebildet.

Fig. 2 zeigt in Form einer perspektivischen Baugruppendarstellung die Greiferleiste 12 der Fördereinrichtung 11 mit zwei voneinander beabstandeten Anlegemarken 13 und der insbesondere mittig zwischen diesen Anlegemarken 13 angeordneten Fixiereinrichtung 14, wobei diese Fixiereinrichtung 14 z. B. als eine Klemmeinrichtung ausgebildet ist. Die beiden Anlegemarken 13 sind z. B. auf einer Montageplatte 16 in ihrer jeweiligen Position vorzugsweise mechanisch verstellbar angeordnet. Die Klemmeinrichtung weist z. B. eine vorzugsweise vertikal von einem pneumatischen oder elektrischen Antrieb 17 bewegte oder zumindest bewegbare Klemmschiene 08 und ein starres Widerlager 09 auf, wobei eine zu fixierende Blechtafel 01 in der geschlossenen Betriebsstellung der Klemmeinrichtung an ihrer Vorderkante zwischen der Klemmschiene 08 und dem Widerlager 09 gehalten ist oder zumindest gehalten werden kann. In dieser Betriebsstellung der Klemmeinrichtung, d. h. im Betriebszustand der Fixierung steht die Vorderkante der betreffenden Blechtafel 01 mit den beiden Anlegemarken 13 in einem Berührungskontakt.

Fig. 3 zeigt die Greiferleiste 12 der Fig. 2 im Verbund mit einer Linearführung 18, wobei diese Linearführung 18 von einem elektrischen Motor 19 angetrieben die mit ihr verbundene Greiferleiste 12 entlang eines linearen Transportweges bidirektional bewegt. Wie aus der Fig. 1 ersichtlich ist, transportiert die Greiferleiste 12 in der geschlossenen Betriebsstellung ihrer Fixiereinrichtung 14 eine zu bedruckende Blechtafel 01 zwischen der zum Blechtafelanleger 03 gehörenden ersten Transporteinrichtung 04 und der zur Blechdruckmaschine 02 gehörenden zweiten Transporteinrichtung 06. In einer bevorzugten Ausführung der Fördereinrichtung 11 weist diese z. B. als ein Fördertisch ausgebildete Fördereinrichtung 11 mehrere, z. B. drei vorzugsweise baugleiche Linearführungen 18 parallel nebeneinander und insbesondere im Format der zu transportierenden Blechtafel 01 voneinander beabstandet auf, wobei jede dieser Linearführungen 18 jeweils synchron zu den anderen Linearführungen 18 oder jeweils unabhängig von den anderen Linearführungen 18 eine zu bedruckende Blechtafel 01 zur Überbrückung des zwischen den durch die Transporteinrichtungen 04; 06 gebildeten Transportstrecken bestehenden Abstandes A fördert. In der Fig. 1 sind in drei von insgesamt sechs dargestellten Teilbereichen des Fördertisches jeweils eine einzelne zu bedruckende Blechtafel 01 auf dem Fördertisch liegend in einem minimalen Format und in einem maximalen Format angedeutet.

### Bezugszeichenliste

- 01: Blechtafel
- 02: Blechdruckmaschine
- 03: Blechtafelanleger
- 04: erste Transporteinrichtung
- 05: -
- 06: zweite Transporteinrichtung
- 07: Druckwerk
- 08: Klemmschiene
- 09: Widerlager
- 10: -
- 11: Fördereinrichtung
- 12: Greiferleiste
- 13: Anlegemarke
- 14: Fixiereinrichtung
- 15: -
- 16: Montageplatte
- 17: Antrieb
- 18: Linearführung
- 19: Motor

- A: Abstand
- T: Transportrichtung

## Patentansprüche

1. Maschinenanordnung mit einer Blechdruckmaschine (02) und einer der Blechdruckmaschine (02) mindestens eine Blechtafel (01) zuführenden Fördereinrichtung (11) sowie einen die betreffende Blechtafel (01) bereitstellenden Blechtafelanleger (03), wobei der Blechtafelanleger (03) die betreffende Blechtafel (01) auf einer ersten Transporteinrichtung (04) liegend entlang einer linearen ersten Transportstrecke abgebend ausgebildet ist, wobei die Blechdruckmaschine (02) eine zweite Transporteinrichtung (06) aufweist, wobei diese zweite Transporteinrichtung (06) die betreffende zu bedruckende Blechtafel (01) liegend entlang einer linearen zweiten Transportstrecke mindestens einem Druckwerk (07) der Blechdruckmaschine (02) zuführend ausgebildet ist, wobei die erste Transportstrecke und die zweite Transportstrecke in einem Abstand (A) parallel zueinander angeordnet sind, wobei die Fördereinrichtung (11) die betreffende zu bedruckende Blechtafel (01) liegend von der ersten Transportstrecke zur zweiten Transportstrecke transportierend ausgebildet ist, **dadurch gekennzeichnet, dass** die Fördereinrichtung (11) eine Greiferleiste (12) mit zwei beabstandet voneinander angeordneten Anlegemarken (13) und eine zwischen diesen beiden Anlegemarken (13) angeordnete Fixiereinrichtung (14) aufweist, wobei die Fördereinrichtung (11) derart ausgebildet ist, dass sie eine mit ihrer in Transportrichtung (T) der zweiten Transporteinrichtung (06) gerichteten Vorderkante mit den Anlegemarken (13) in einem Berührungskontakt stehende und von der Fixiereinrichtung (14) fixierte Blechtafel (01) von der ersten Transportstrecke zur zweiten Transportstrecke transportiert.

2. Maschinenanordnung nach Anspruch 1, **dadurch gekennzeichnet, dass** die Fixiereinrichtung (14) auf die Vorderkante der zu transportierenden Blechtafel (01) wirkend ausgebildet ist.

3. Maschinenanordnung nach Anspruch 1 oder 2, **dadurch gekennzeichnet, dass** die Fixiereinrichtung (14) als eine von einer Steuereinheit in eine geöffnete Betriebsstellung oder in eine geschlossene Betriebsstellung geschaltete oder zumindest schaltbare Klemmeinrichtung ausgebildet ist.

4. Maschinenanordnung nach Anspruch 3, **dadurch gekennzeichnet, dass** die Klemmeinrichtung eine von einem pneumatischen oder elektrischen Antrieb (17) bewegte oder zumindest bewegbare Klemmschiene (08) und ein starres Widerlager (09) aufweist, wobei eine zu fixierende Blechtafel (01) in der geschlossenen Betriebsstellung der Klemmeinrichtung an ihrer Vorderkante zwischen der Klemmschiene (08) und dem Widerlager (09) gehalten ist oder zumindest gehalten werden kann.

5. Maschinenanordnung nach Anspruch 1 oder 2 oder 3 oder 4, **dadurch gekennzeichnet, dass** die Fixiereinrichtung (14) derart ausgebildet ist, dass sie nach erfolgter Übergabe der betreffenden Blechtafel (01) an die zur Blechdruckmaschine (02) gehörende zweite Transporteinrichtung (06) die Fixierung löst.

6. Maschinenanordnung nach Anspruch 1 oder 2 oder 3 oder 4 oder 5, **dadurch gekennzeichnet, dass** die Fördereinrichtung (11) derart ausgebildet ist, dass sie die betreffende zu bedruckende Blechtafel (01) zur Überbrückung des Abstandes (A) zwischen den beiden Transportstrecken entlang eines linearen Transportweges fördert.

7. Maschinenanordnung nach Anspruch 1 oder 2 oder 3 oder 4 oder 5 oder 6, **dadurch gekennzeichnet, dass** die Greiferleiste (12) mit einer von einem elektrischen Motor (19) angetriebenen Linearführung (18) verbunden ist, wobei diese Linearführung (18) die mit ihr verbundene Greiferleiste (12) entlang des linearen Transportweges bidirektional bewegend ausgebildet ist.

8. Maschinenanordnung nach Anspruch 1 oder 2 oder 3 oder 4 oder 5 oder 6 oder 7, **dadurch gekennzeichnet, dass** die Fördereinrichtung (11) als ein Fördertisch ausgebildet ist, wobei eine Gesamtfläche des Fördertisches in Spalten und/oder Zeilen angeordnete feldartige Teilbereiche unterteilt ist, wobei die Fördereinrichtung (11) derart ausgebildet ist, dass sie die zu bedruckende Blechtafel (01) von der ersten Transporteinrichtung (04) in einen der Teilbereiche des Fördertisches übernimmt und dann liegend von der ersten Transportstrecke zur zweiten Transportstrecke transportiert.

9. Maschinenanordnung nach Anspruch 8, **dadurch gekennzeichnet, dass** die Fördereinrichtung (11) derart ausgebildet ist, dass sie die betreffende zu bedruckende Blechtafel (01) über mindestens eine Gleitfläche oder über eine in jedem der Teilbereiche des Fördertisches ausgebildete Gleitfläche oder auf jeweils mit Rollen besetzten Schienen fördert.

10. Maschinenanordnung nach Anspruch 9, **dadurch gekennzeichnet, dass** die betreffende Gleitfläche des Fördertisches ein die betreffende zu transportierende Blechtafel (01) tragendes Luftpolster aufweist.

11. Maschinenanordnung nach Anspruch 8 oder 9 oder 10, **dadurch gekennzeichnet, dass** die Fördereinrichtung (11) mehrere parallel nebeneinander angeordnete Linearführungen (18) aufweist, wobei jede dieser Linearführungen (18) jeweils synchron zu den anderen Linearführungen (18) oder jeweils unabhängig von den anderen Linearführungen (18) eine zu bedruckende Blechtafel (01) zur Überbrückung des zwischen den durch die Transporteinrichtungen (04; 06) gebildeten Transportstrecken bestehenden Abstandes (A) fördert.

12. Maschinenanordnung nach Anspruch 1 oder 2 oder 3 oder 4 oder 5 oder 6 oder 7 oder 8 oder 9 oder 10 oder 11, **dadurch gekennzeichnet, dass** die beiden Anlegemarken (13) in der Ebene der zu fördernden Blechtafel (01) innerhalb eines festgelegten Bereichs in ihrer jeweiligen Position variabel einstellbar ausgebildet sind.

13. Maschinenanordnung nach Anspruch 1 oder 2 oder 3 oder 4 oder 5 oder 6 oder 7 oder 8 oder 9 oder 10 oder 11 oder 12, **dadurch gekennzeichnet, dass** das mindestens eine Druckwerk (07) der Blechdruckmaschine (02) als ein Digitaldruckwerk, vorzugsweise als ein Tintenstrahldruckwerk, insbesondere als ein in einem Inkjetdruckverfahren druckendes Druckwerk ausgebildet ist.

## Geänderte Patentansprüche

### Geänderte Patentansprüche gemäss Regel 137(2) EPÜ.

1. Maschinenanordnung mit einer Blechdruckmaschine (02) und einer der Blechdruckmaschine (02) mindestens eine Blechtafel (01) zuführenden Fördereinrichtung (11) sowie einen die betreffende Blechtafel (01) bereitstellenden Blechtafelanleger (03), wobei der Blechtafelanleger (03) die betreffende Blechtafel (01) auf einer ersten Transporteinrichtung (04) liegend entlang einer linearen ersten Transportstrecke abgebend ausgebildet ist, wobei die Blechdruckmaschine (02) eine zweite Transporteinrichtung (06) aufweist, wobei diese zweite Transporteinrichtung (06) die betreffende zu bedruckende Blechtafel (01) liegend entlang einer linearen zweiten Transportstrecke mindestens einem Druckwerk der Blechdruckmaschine (02) zuführend ausgebildet ist, wobei die erste Transportstrecke und die zweite Transportstrecke in einem Abstand (A) parallel zueinander angeordnet sind, wobei die Fördereinrichtung (11) die betreffende zu bedruckende Blechtafel (01) liegend von der ersten Transportstrecke zur zweiten Transportstrecke transportierend ausgebildet ist, wobei die Fördereinrichtung (11) eine Greiferleiste (12) mit zwei beabstandet voneinander angeordneten Anlegemarken (13) und eine zwischen diesen beiden Anlegemarken (13) angeordnete Fixiereinrichtung (14) aufweist, wobei die Fördereinrichtung (11) derart ausgebildet ist, dass sie eine mit ihrer in Transportrichtung (T) der zweiten Transporteinrichtung (06) gerichteten Vorderkante mit den Anlegemarken (13) in einem Berührungskontakt stehende und von der Fixiereinrichtung (14) fixierte Blechtafel (01) von der ersten Transportstrecke zur zweiten Transportstrecke transportiert.

2. Maschinenanordnung nach Anspruch 1, **dadurch gekennzeichnet, dass** die Fixiereinrichtung (14) auf die Vorderkante der zu transportierenden Blechtafel (01) wirkend ausgebildet ist.

3. Maschinenanordnung nach Anspruch 1 oder 2, **dadurch gekennzeichnet, dass** die Fixiereinrichtung (14) als eine von einer Steuereinheit in eine geöffnete Betriebsstellung oder in eine geschlossene Betriebsstellung geschaltete oder zumindest schaltbare Klemmeinrichtung ausgebildet ist.

4. Maschinenanordnung nach Anspruch 3, **dadurch gekennzeichnet, dass** die Klemmeinrichtung eine von einem pneumatischen oder elektrischen Antrieb (17) bewegte oder zumindest bewegbare Klemmschiene (08) und ein starres Widerlager (09) aufweist, wobei eine zu fixierende Blechtafel (01) in der geschlossenen Betriebsstellung der Klemmeinrichtung an ihrer Vorderkante zwischen der Klemmschiene (08) und dem Widerlager (09) gehalten ist oder zumindest gehalten werden kann.

5. Maschinenanordnung nach Anspruch 1 oder 2 oder 3 oder 4, **dadurch gekennzeichnet, dass** die Fixiereinrichtung (14) derart ausgebildet ist, dass sie nach erfolgter Übergabe der betreffenden Blechtafel (01) an die zur Blechdruckmaschine (02) gehörende zweite Transporteinrichtung (06) die Fixierung löst.

6. Maschinenanordnung nach Anspruch 1 oder 2 oder 3 oder 4 oder 5, **dadurch gekennzeichnet, dass** die Fördereinrichtung (11) derart ausgebildet ist, dass sie die betreffende zu bedruckende Blechtafel (01) zur Überbrückung des Abstandes (A) zwischen den beiden Transportstrecken entlang eines linearen Transportweges fördert.

7. Maschinenanordnung nach Anspruch 1 oder 2 oder 3 oder 4 oder 5 oder 6, **dadurch gekennzeichnet, dass** die Greiferleiste (12) mit einer von einem elektrischen Motor (19) angetriebenen Linearführung (18) verbunden ist, wobei diese Linearführung (18) die mit ihr verbundene Greiferleiste (12) entlang des linearen Transportweges bidirektional bewegend ausgebildet ist.

8. Maschinenanordnung nach Anspruch 1 oder 2 oder 3 oder 4 oder 5 oder 6 oder 7, **dadurch gekennzeichnet, dass** die Fördereinrichtung (11) als ein Fördertisch ausgebildet ist, wobei eine Gesamtfläche des Fördertisches in Spalten und/oder Zeilen angeordnete feldartige Teilbereiche unterteilt ist, wobei die Fördereinrichtung (11) derart ausgebildet ist, dass sie die zu bedruckende Blechtafel (01) von der ersten Transporteinrichtung (04) in einen der Teilbereiche des Fördertisches übernimmt und dann liegend von der ersten Transportstrecke zur zweiten Transportstrecke transportiert.

9. Maschinenanordnung nach Anspruch 8, **dadurch gekennzeichnet, dass** die Fördereinrichtung (11) derart ausgebildet ist, dass sie die betreffende zu bedruckende Blechtafel (01) über mindestens eine Gleitfläche oder über eine in jedem der Teilbereiche des Fördertisches ausgebildete Gleitfläche oder auf jeweils mit Rollen besetzten Schienen fördert.

10. Maschinenanordnung nach Anspruch 9, **dadurch gekennzeichnet, dass** die betreffende Gleitfläche des Fördertisches ein die betreffende zu transportierende Blechtafel (01) tragendes Luftpolster aufweist.

11. Maschinenanordnung nach Anspruch 8 oder 9 oder 10, **dadurch gekennzeichnet, dass** die Fördereinrichtung (11) mehrere parallel nebeneinander angeordnete Linearführungen (18) aufweist, wobei jede dieser Linearführungen (18) jeweils synchron zu den anderen Linearführungen (18) oder jeweils unabhängig von den anderen Linearführungen (18) eine zu bedruckende Blechtafel (01) zur Überbrückung des zwischen den durch die Transporteinrichtungen (04; 06) gebildeten Transportstrecken bestehenden Abstandes (A) fördert.

12. Maschinenanordnung nach Anspruch 1 oder 2 oder 3 oder 4 oder 5 oder 6 oder 7 oder 8 oder 9 oder 10 oder 11, **dadurch gekennzeichnet, dass** die beiden Anlegemarken (13) in der Ebene der zu fördernden Blechtafel (01) innerhalb eines festgelegten Bereichs in ihrer jeweiligen Position variabel einstellbar ausgebildet sind.

13. Maschinenanordnung nach Anspruch 1 oder 2 oder 3 oder 4 oder 5 oder 6 oder 7 oder 8 oder 9 oder 10 oder 11 oder 12, **dadurch gekennzeichnet, dass** das mindestens eine Druckwerk der Blechdruckmaschine (02) als ein Digitaldruckwerk, vorzugsweise als ein Tintenstrahldruckwerk, insbesondere als ein in einem Inkjetdruckverfahren druckendes Druckwerk ausgebildet ist.
